# EUROPÄISCHE PATENTSCHRIFT

(11) **EP 1 429 879 B1**
(45) Veröffentlichungstag und Bekanntmachung des Hinweises auf die Patenterteilung: **29.06.2005**
(21) Anmeldenummer: 02800071.9
(22) Anmeldetag: 07.09.2002
(51) Int. Cl.: B22D 11/115

(54) **ELEKTROMAGNETISCHE BREMSVORRICHTUNG FüR DIE KOKILLE EINER STRANGGIESSANLAGE**
ELECTROMAGNETIC BRAKING DEVICE FOR THE INGOT IN A CONTINUOUS CASTING UNIT
DISPOSITIF DE FREINAGE ELECTROMAGNETIQUE DESTINE A LA COQUILLE D'UNE INSTALLATION DE COULEE CONTINUE

(30) Priorität: 25.09.2001 DE 10146993
(43) Veröffentlichungstag der Anmeldung: 23.06.2004
(73) Patentinhaber: SMS Demag Aktiengesellschaft, 40237 Düsseldorf (DE)
(72) Erfinder: EBERWEIN, Klaus-Peter, 40699 Erkrath (DE)
(74) Vertreter: Valentin, Ekkehard, Dipl.-Ing.
(86) Internationale Anmeldenummer: PCT/EP2002/010029
(87) Internationale Veröffentlichungsnummer: WO 2003/028925

(56) Entgegenhaltungen:
- DE-A- 19 807 842
- US-A- 4 957 156
- PATENT ABSTRACTS OF JAPAN vol. 007, no. 041 (M-194), 18. Februar 1983 (1983-02-18) & JP 57 190756 A (NIPPON KOKAN KK), 24. November 1982 (1982-11-24)

## Beschreibung

Die Erfindung betrifft eine elektromagnetische Bremsvorrichtung für die in die Stranggießkokille einer Stranggießanlage einströmende Stahlschmelze, die aus mindestens einer den Kokillenbreitseiten zugeordneten Spule mit einem ferromagnetischem Kern sowie aus mindestens einem diesen zugeordneten Joch besteht.

Stranggießanlagen der eingangs genannten Bauart sind bekannt. Der in die Kokille einströmende Gießstrahl wird zur Reduzierung von Turbulenzen durch ein zwischen den Breitseiten der Stranggießkokille wirkendes Magnetfeld abgebremst und ausgerichtet. Zur Erzeugung des Magnetfeldes sind an Kupferplatten der Breitseite der Stranggießkokille Ferromagnetkeme angebracht, die durch sie umgebende Spulen erregt werden. Die durch das Magnetfeld bewirkte Abbremsung und Ausrichtung des Gießstrahls bewirkt eine Beruhigung des Stahlbades und eine Verringerung von Turbulenzen innerhalb des Stahlbades mit dem Ziel des gleichmäßigen Gießens von Stahlsträngen.

Im Stand der Technik ist eine integrierte Anordnung der magnetischen Bremsvorrichtung bekannt, wobei die Ferromagnetkeme und die stromdurchflossenen Spulen ortsfest an der Kokille angebracht sind. Je nach Ausführung besitzen diese Bestandteile der Bremsvorrichtung ein erhebliches Gewicht, das von dem Hubtisch zu tragen und daher mitbewegt werden muss. Nachteilig bei der integrierten Anordnung der Bremsvorrichtung sind die hohen oszillierenden Massen, und höhere Wechselzeiten für die An- und Abkupplung der Wasser- und Elektroanschlüsse. Darüber hinaus erschwert die elektromagnetische Bremsvorrichtung die erforderliche Wärmeabfuhr von den Kupferplatten der Kokille. Schließlich muss eine relativ hohe Stückzahl von elektromagnetischen Bremsen pro Kokille vorgesehen werden.

Im Stand der Technik ist auch eine externe Anordnung einer elektromagnetischen Bremse bekannt, wobei der elektromagnetische Kern und die stromdurchflossene Spule beweglich in der Anlage angeordnet sind. Mit der externen Anordnung von Spule und Kern lassen sich niedrige oszillierende Massen erzielen. Die Wechselzeiten können erheblich verkürzt werden, da das An- und Abkuppeln von Wasser- und Elektroanschlüssen entfällt. Schließlich braucht nur eine relativ niedrige Stückzahl von elektromagnetischen Bremsen, nämlich nur eine elektromagnetische Bremse pro Gießstrang, vorgesehen werden.

Aus der DE 198 07 842 A1 ist eine Stranggießanlage mit einer elektromagnetischen Bremsvorrichtung bekannt, die aus mindestens einer den Kokillenbreitseiten zugeordneten Spule mit einem ferromagnetischen Kern sowie mindestens einem diesen zugeordneten Joch besteht. Zumindest einzelne Teile der elektromagnetischen Bremsvorrichtung sind tragende Bestandteile der Stranggießkokille. Das von der elektromagnetischen Bremsvorrichtung erzeugte Magnetfeld ist in Bezug auf die Stranggießkokille in mindestens ein oberes und ein unteres Magnetfeld aufgeteilt. Zumindest das Innere der elektromagnetischen Kerne bildet zugleich Kühlkammern, über die Kühlwasserzufuhr und die Kühlwasserableitung erfolgt. Durch die Integration der elektromagnetischen Bremsvorrichtung als tragender Bestandteil in die Stranggießkokille wird zwar erheblich an Gewicht eingespart, dennoch sind die oszillierenden Massen relativ hoch.

Aufgabe der vorliegenden Erfindung ist es, die zuvor beschriebenen Anordnungen von elektromagnetischen Bremsen an Stranggießkokillen zu verbessern, insbesondere die Tendenz zum Verkanten infolge der axialen Zuführung durch eine Schlitten- oder Wagenführung mit großem Platz- und Gewichtsbedarf zu vermeiden und die Nachrüstbarkeit beispielsweise bei existierenden Stranggießanlagen zu ermöglichen oder zu erleichtern.

Die Lösung der Aufgabe erfolgt bei der Bauart einer elektromagnetischen Bremse nach dem Oberbegriff von Anspruch 1 dadurch, dass die elektromagnetische Bremsvorrichtung, bestehend aus Joch, stromdurchflossener Spule und ferromagnetischem Kern in bzw. an die Stranggießkokille durch mindestens ein Verstellmittel ein- bzw. ausschwenkbar ausgestaltet ist. Vorzugsweise erfolgt das mechanische Ein- oder Ausschwenken der Bremse mindestens mittels je zwei ungleich langen, nicht parallelen Hebeln. Hierdurch wird trotz vorhandener Fahrbahnträger für den Verteilerrinnenwagen die Voraussetzung für eine optimale Nachrüstbarkeit bestehender Anlagen mit der erfindungsgemäßen Bremsvorrichtung geschaffen.

In Ausgestaltung der elektromagnetischen Bremse ist vorgesehen, dass die Bremse bestehend aus Joch, stromdurchflossener Spule und ferromagnetischem Kern nicht zusammen mit der Stranggießkokille oszillierbar ist.

Durch die erfindungsgemäßen Maßnahmen wird vorteilhafterweise erreicht, dass die elektromagnetische Bremse von der Stranggießkokille unabhängig ist, deshalb leichter austauschbar ist und dass die oszillierenden Massen auf die Bauteile der Stranggießkokille beschränkt bleiben und nicht zusätzliche Massen der Bauteile der elektromagnetischen Bremse mit oszillieren müssen.

In weiterer Ausgestaltung der Erfindung ist vorgesehen, dass die Arbeitsposition der elektromagnetischen Bremse durch eine mechanische Hubbegrenzung an die Kokille anpassbar gestaltet ist bzw., dass deren Arbeitsposition durch anstellbare Hubbegrenzungen bestimmt ist. Ferner wird vorgeschlagen, dass deren Ruhestellung mittels wenigstens eines Anschlags bestimmt ist.

Zur weiteren Ausbildung der erfindungsgemäßen elektromagnetischen Bremse wird vorgeschlagen, dass zur Verringerung des Polabstands und zur Erhöhung der Effektivität im nichtmagnetischen Wasserkasten ein magnetischer Teilkern angeordnet ist.

Die Erfindung wird anhand eines Ausführungsbeispiels näher beschrieben, dem weitere Einzelheiten und Vorteile der Erfindung zu entnehmen sind.

Es zeigen:
- Fig. 1: die Arbeitsstellung der elektromagnetischen Bremse,
- Fig. 2: die Ruhestellung der elektromagnetischen Bremse.

Fig. 1 und Fig. 2 zeigen die erfindungsgemäße elektromagnetische Bremse, bestehend aus Joch 7, stromdurchflossener Spule 3 und ferromagnetischem Kern 5. Die elektromagnetische Bremse ist mittels je zwei ungleich langen, nicht parallelen Hebeln 9, 10 am Fahrbahnträger 11 zu befestigen und über ein Verstellmittel 6, beispielsweise ein Hydraulikzylinder, mittig anzulenken. Einerseits ermöglicht die dadurch erreichte kurvenförmige Bewegung der elektromagnetischen Bremse eine nahezu horizontale Bewegung derselben aus dem Wasserkasten 2 und den Rahmen 1 der Kokille heraus. Andererseits gewährleistet die platzsparende Ruhestellung zwischen Fahrbahnträger 11 und Kokille ein problemloses Wechseln der Kokille und der Strangführungssegmente. Im Übrigen lässt diese Anordnung sowohl einen kürzeren Hub als auch eine kleinere Verstellkraft als eine lineare Zustellung zu, da sich das System nahe seines oberen Totpunktes befindet. Stranggießkokille und elektromagnetische Bremse sind unabhängige Bauteile, so dass bei der Berechnung der Oszillationskräfte ausschließlich die zu bewegenden Massen der Kokillenbauteile berücksichtigen sind. Fig. 1 zeigt die elektromagnetische Bremse in der Arbeitsstellung. In der Arbeitsstellung bestimmt eine einstellbare Hubbegrenzung 8 die Position. Fig. 2 zeigt die Ruhestellung der elektromagnetischen Bremse. In der Ruhestellung liegt die Bremse auf den Anschlägen 4 auf.

## Patentansprüche

1. Elektromagnetische Bremsvorrichtung für die in die Stranggießkokille einer Stranggießanlage einströmende Stahlschmelze, die aus mindestens einer den Kokillenbreitseiten zugeordneten Spule (3) mit einem ferromagnetischen Kern (5) sowie aus mindestens einem diesen zugeordneten Joch (7) besteht,
**dadurch gekennzeichnet,**
**dass** die elektromagnetische Bremsvorrichtung, bestehend aus Joch (7), Spule (3) und ferromagnetischem Kern (5) in bzw. an die Stranggießkokille durch wenigstens ein Verstellmittel (6) ein- bzw. ausschwenkbar ist.

2. Elektromagnetische Bremsvorrichtung nach Anspruch 1,
**dadurch gekennzeichnet,**
**dass** diese nicht zusammen mit der Stranggießkokille oszillierbar ist.

3. Elektromagnetische Bremsvorrichtung nach Anspruch 1 oder 2,
**dadurch gekennzeichnet,**
**dass** deren Arbeitsposition durch eine mechanische Hubbegrenzung an die Stranggießkokille anpassbar ist.

4. Elektromagnetische Bremsvorrichtung nach Anspruch 1, 2 oder 3,
**dadurch gekennzeichnet,**
**dass** zum Zweck der Verringerung des Polabstands und zur Erhöhung der Effektivität im nichtmagnetischen Wasserkasten ein magnetischer Teilkern angeordnet ist.

5. Elektromagnetische Bremsvorrichtung nach einem oder mehreren der Ansprüche 1 bis 4,
**dadurch gekennzeichnet,**
**dass** diese wenigstens mittels je zwei ungleich langen, nicht parallelen Hebeln durch das Verstellmittel (6) ein- bzw. ausschwenkbar ist.

6. Elektromagnetische Bremsvorrichtung nach einem oder mehreren der vorhergehenden Ansprüche 1 bis 5,
**dadurch gekennzeichnet,**
**dass** das Verstellmittel (6) durch wenigstens einen Hydraulikzylinder ausgebildet ist.

7. Elektromagnetische Bremsvorrichtung nach einem oder mehreren der vorhergehenden Ansprüche 1 bis 6,
**dadurch gekennzeichnet,**
**dass** deren Arbeitsstellung mittels wenigstens einer einstellbaren Hubbegrenzung (8) bestimmt ist. (vgl. Fig. 1)

8. Elektromagnetische Bremsvorrichtung nach einem oder mehreren der vorhergehenden Ansprüche 1 bis 6,
**dadurch gekennzeichnet,**
**dass** deren Ruhestellung mittels wenigstens eines Anschlags (4) bestimmt ist. (vgl. Fig. 2)

## Claims

1. Electromagnetic braking device for the steel melt flowing into the continuous casting mould of a continuous casting plant, which device consists of at least one coil (3), which is associated with one of the mould wide sides, with a ferromagnetic core (5) as well as at least one yoke (7) associated therewith, **characterised in that** the electromagnetic braking device consisting of yoke (7), coil (3) and ferromagnetic core (5) is pivotable into and out of the continuous casting mould by at least one adjusting means (6).

2. Electromagnetic braking device according to claim 1, **characterised in that** this is not oscillatable together with the continuous casting mould.

3. Electromagnetic braking device according to claim 1 or 2, **characterised in that** the working position thereof is adaptable by a mechanical stroke limitation to the continuous casting mould.

4. Electromagnetic braking device according to claim 1, 2 or 3, **characterised in that** for the purpose of reducing the pole spacing and for increasing effectiveness a magnetic part core is arranged in the non-magnetic water tank.

5. Electromagnetic braking device according to one or more of claims 1 to 4, **characterised in that** this is pivotable in and out by the adjusting means (6) at least by means of a respective two non-parallel levers of unequal length.

6. Electromagnetic braking device according to one or more of the preceding claims 1 to 5, **characterised in that** the adjusting means (6) is formed by at least one hydraulic cylinder.

7. Electromagnetic braking device according to one or more of the preceding claims 1 to 6, **characterised in that** the working setting thereof is determined by means of at least one settable stroke limitation (8) (cf. Fig. 1).

8. Electromagnetic braking device according to one or more of the preceding claims 1 to 6, **characterised in that** the rest setting thereof is determined by means of at least one abutment (4) (cf. Fig. 2).

## Revendications

1. Dispositif de freinage électromagnétique pour la masse fondue d'acier entrant dans la lingotière de coulée continue d'une installation de coulée continue, qui est constitué par au moins une bobine (3) avec un noyau ferromagnétique (5), associée à un des côtés larges de la lingotière, et au moins une culasse (7) associée à celle-ci, **caractérisé en ce que** le dispositif de freinage électromagnétique, constitué par la culasse (7), la bobine (3) et le noyau ferromagnétique (5) peut être pivoté dans ou contre la lingotière de coulée continue ou écarté de celle-ci au moyen d'au moins un dispositif de réglage (6).

2. Dispositif de freinage électromagnétique selon la revendication 1, **caractérisé en ce qu'**il n'oscille pas avec la lingotière de coulée continue.

3. Dispositif de freinage électromagnétique selon la revendication 1 ou 2, **caractérisé en ce que** sa position de travail peut être adaptée par une limite mécanique d'élévation sur la lingotière de coulée continue.

4. Dispositif de freinage électromagnétique selon la revendication 1, 2 ou 3, **caractérisé en ce qu'**en vue de diminuer la distance des pôles et d'augmenter l'efficacité, un noyau magnétique partiel est disposé dans le collecteur d'eau non magnétique.

5. Dispositif de freinage électromagnétique selon l'une ou plusieurs des revendications 1 à 4, **caractérisé en ce qu'**il peut être pivoté en place ou écarté par le dispositif de réglage (6) au moyen d'au moins deux leviers de longueurs différentes, non parallèles.

6. Dispositif de freinage électromagnétique selon l'une ou plusieurs des revendications 1 à 5, **caractérisé en ce que** le dispositif de réglage (6) est formé par au moins un vérin hydraulique.

7. Dispositif de freinage électromagnétique selon l'une ou plusieurs des revendications 1 à 6, **caractérisé en ce que** sa position de travail est déterminée au moyen d'au moins une limite d'élévation (8) réglable (Cfr. Figure 1).

8. Dispositif de freinage électromagnétique selon l'une ou plusieurs des revendications 1 à 6, **caractérisé en ce que** sa position de repos est déterminée au moyen d'au moins une butée (4) (Cfr. Figure 2).
